# EUROPÄISCHE PATENTSCHRIFT

(11) **EP 0 010 181 B1**
(45) Veröffentlichungstag und Bekanntmachung des Hinweises auf die Patenterteilung: **06.01.1982**
(21) Anmeldenummer: 79103576.9
(22) Anmeldetag: 22.09.1979
(51) Int. Cl.: F25B 39/02, F25D 11/02

(54) **Absorptionskühlmöbel**
Absorption refrigerator cabinet
Armoire frigorifique à absorption

(30) Priorität: 18.10.1978 CH 10763/78
(43) Veröffentlichungstag der Anmeldung: 30.04.1980
(73) Patentinhaber: Eber, Nicolas, Dr., CH-8103 Unterengstringen (CH)
(72) Erfinder: Eber, Nicolas, Dr., CH-8103 Unterengstringen (CH)
(74) Vertreter: Sparing, Nikolaus, Dipl.-Ing.

## Beschreibung

Die Erfindung betrifft ein Kühlmöbel mit Absorptionskühlaggregat mit druckausgleichendem Hilfsgas, zugeordnet einem wärmeisolierenden Behälter. Absorptionskühlmöbel haben gegenüber Kompressorkühlmöbeln, zu welchen sie häufig in Konkurrenz stehen, neben mehreren Vorteilen auch einige Nachteile. Einer dieser Nachteile liegt darin begründet, daß von einem gewissen Möbelinhalt aufwärts der Raumbedarf des Absorptionsküh!möbels bei gleichem Nutzinhalt größer als derjenige des Kompressorkühlmöbels wird. Dies ist zum Teil systembedingt, da das Absorptionskühlaggregat mit Wärmeenergie betrieben wird und daher im Prinzip zusätzlich zur Aufgabe eines Kompressorkühlaggregats auch noch diejenige einer Wärmekraftanlage erfüllen muß.

Darüberhinaus haben aber bisher auch sekundäre, konstruktionsbedingte Faktoren, insbesondere bei Zweitemperaturkühlschränken mit einem separaten isolierten Tiefkühlfach, zu einer Vergrößerung des nicht nutzbaren Raumbedarfs bei Absorptionskühlmöbeln geführt.

Das Normalkühlfach, welches im Betrieb Temperaturen um etwa +5°C aufweist, wird allgemein durch natürliche Konvektion gekühlt. Diese Konvektion entsteht dadurch, daß die Luft mit dem Verdampfer bzw. mit den kalten Rippen, welche zur Oberflächenvergrößerung des Verdampfers dienen, in Berührung kommt. Bei modernen Kühlmöbeln ist es üblich geworden, nicht das Verdampferrohr selbst zu berippen, sondern an dem parallel zur Rückwand des Kühlmöbels - entweder innerhalb oder außerhalb der Isolation - verlaufende Verdampferrohr einen Rippenkörper aus gut wärmeleitendem Material zu befestigen. Solche Rippenkörper weisen im wesentlichen eine ebene Grundplatte und mit dieser Grundplatte verbundene Kühlrippen auf. Sowohl die Grundplatte als auch die Kühlrippen liegen im wesentlichen vertikal. Eine solche Konstruktion ist in der US-A-3 587 242 offenbart. Bei der bekannten Bauart wird das Verdampferrohr des Kühlaggregats mit geeigneten Mitteln gegen die Grundplatte gepreßt; die dabei entstehende Kontaktfläche zwischen der Grundplatte und dem normalerweise kreisrunden Querschnitt aufweisenden Verdampferrohr ist bloß linienartig. Da das kalte Verdampferrohr nach außen gut isoliert sein muß, beansprucht diese Bauweise an Tiefe zusätzlich zur Tiefe des Rippenkörpers bzw. der Rippen noch eine solche, die dem Durchmesser des Verdampferrohres entspricht. Dies macht in der Praxis 15 bis 25 mm aus.

Ein weiterer Nachteil der bekannten Konstruktion liegt darin, daß die Kühlrippen infolge der wärmeleitungsbedingten Temperaturdifferenz auf der Höhe des Verdampferrohres am kältesten sind und daher die an den Kühlrippen von oben nach unten entlangströmende Luft durch die unterhalb des Verdampferrohres liegenden Rippenstrecken nicht mehr genügend wirksam gekühlt werden kann. Ferner nimmt der Wärmeübergang infolge zunehmender Grenzschichtdicke entlang der Kühlrippen ab, und zwar umso mehr, je mehr die parallel zur Strömungsrichtung liegende Rippendimension beträgt. Diese Effekte führen dazu, daß insgesamt für die Übertragung der erforderlichen Külleistung eine größere Kühlrippenfläche erforderlich wird und dadurch der Rippenkörper einen nochmals größeren Raum beansprucht und seine Herstellung teurer wird. Nachteilig bei der bekannten Bauweise ist auch, daß dabei das Verdampferrohr im allgemeinen der Luftfeuchtigkeits-Kondensation und der dadurch bedingten Korrosionsgefahr ausgesetzt bleibt und infolgedessen einen hochwertigen und verhältnismäßig teuren Korrosionsschutz benötigt.

Die vorliegende Erfindung behebt die erwähnten Nachteile durch eine neuartige Gestaltung des Verdampfer-Rippenkörpers. Ausgehend von einer Anordnung mit den Merkmalen im Oberbegriff des Patentanspruchs 1 wird dies gemäß der Erfindung dadurch ermöglicht, daß die Grundplatte mindestens eine gegen das Kühlmöbelinnere gerichtete Ausbuchtung aufweist, in welche das Verdampferrohr oder der Abschnitt desselben eingepaßt ist. Erfindungsgemäß können insbesondere folgende Vorteile erzielt werden:
1. Das Verdampferrohr benötigt keinen zusätzlichen eigenen Raum, da es innerhalb des Rippenkörperumrisses liegt.
2. Die Ausbuchtung des Rippenkörpers umfaßt einen Teil des Verdampferrohrumfangs, wodurch eine vorteilhafte große Kontaktfläche entsteht, wodurch die Wärmeübertragungsfläche verkleinert werden kann.
3. Bei Anordnung der Rippen unterhalb der Ausbuchtung des Rippenkörpers erzeugt diese entlang dieser Rippen eine Sekundär-Luftströmung, die von unten nach oben und bei zusätzlich oberhalb der Ausbuchtung liegenden Rippen gegen die kälteste Stelle des Rippenkörpers gerichtet und somit besonders wirksam ist.
4. Bei ober- und unterhalb der Ausbuchtung angeordneten Rippen wird die Konvektionsströmung entlang der Rippen durch die Ausbuchtung unterbrochen bzw. gestört, wodurch ein bessserer Wärmeübergang entsteht und die Wärmeübertragungsfläche verkleinert werden kann.
5. Das Verdampferrohr kann in der Ausbuchtung des Rippenkörpers leicht gegen Luftfeuchtigkeitskondensation abgeschirmt werden und benötigt daher keinen hochwertigen und teuren Korrosionsschutz.

Aus der DE-A-1 804 390 ist ein Wärmeaustauschrippenelement bekannt, welches in seiner Funktion dem Verdampfer-Rippenkörperteilweise entspricht, aber gar keine Grundplatte besitzt, d. h. weder eine solche mit noch ohne Ausbuchtung. Die Kühlrippen werden stattdessen durch zwei Trägerrrohre zusammengehalten, so daß die Kühlrippen entgegen der früher üblichen Methode, sie im Laufe der Herstellung des Kühlaggregates auf das Verdampferrohr aufzuziehen, nun erst nachträglich, nach Einbau des . Kühlaggregats in den isolierten Kühlschrank, am Verdampfer des Kühlaggregats befestigt und beim Ausbau des Kühlaggregates gelöst werden können. Im Gegensatz zur vorliegenden Erfindung wird weder eine Reduktion des durch den Verdampfer samt Kühlrippen beanspruchten Raumes erzielt, welcher an Tiefe etwa den 3-4fachen Verdampferrohrdurchmesser beansprucht, noch die korrosionstechnisch günstigere Unterbringung des Verdampferrohres außerhalb des gekühlten Raumes ermöglicht.

Die Erfindung wird nachstehend unter Bezugnahme auf die beigefügten, Ausführungsbeispiele darstellenden Zeichnungen näher erläutert.
Fig. 1 zeigt eine erfindungsgemäße Anordnung bei einem Absorptionskühlschrank mit oben liegendem Tiefkühlfach,
Fig. 2 zeigt die Anwendung der Erfindung bei einem Absorptionskühlschrank mit seitlich angeordnetem Tiefkühlfach, und
Fig. 3 stellt einen Querschnitt entlang der Linie 111-111 in Fig. 2 dar.

Fig. 1 zeigt den Vertikalschnitt durch einen Zweitemperaturkühlschrank 1, welcher ein Tiefkühlfach 2und ein Normalkühlfach 3 umfaßt. Der Kühlschrank ist gegen Wärmeeinfall von außen mit einer Isolation 4, welche aus einem geeigneten Wärmedämmstoff, z. B. Polyurethanhartschaum, besteht, geschützt. Das Tiefkühlfach ist auch noch gegenüber dem Normalkühlfach isoliert. Die Isolation 4 liegt zwischen dem Außenmantel 5 und den Innenmänteln 6 und 7. Der Innenmantel des Tiefkühlfachs 6 ist aus gut wärmeleitendem Material, z. B. Aluminiumblech, gefertigt. Der Innenmantel des Normalkühlfachs braucht nicht gut wärmeleitend zu sein und wird daher normalerweise aus Kunststoff hergestellt.

Das Absorptionskühlaggregat 10 liegt hinter der Rückwand 8 des Kühlschrankes und ist an dieser befestigt. In Fig. 1 sind lediglich einige Hauptbestandteile des Absorptionskühlaggregates 10 schematisch dargestellt; da mehr für die Erläuterung der Erfindung nicht erforderlich ist.

Mit 11 ist der Kondensator bezeichnet, welcher mit Kühlrippen 12 versehen ist. Im Kondensator wird der im nicht gezeigten Kocher des Kühlaggregates infolge Wärmezufuhr ausgetriebene Kältemitteldampf mit Hilfe der Kühlwirkung der Umgebungsluft verflüssigt. Vom Kondensator 11 gelangt das flüssige Kältemittel durch die Kältemittelleitung 13 und über den Gaswärmeaustauscher 14 in den Verdampfer 15, wo es unter Wärmeentzug aus dem Kühlschrank verdamft. Der Verdampfer 15 hat einen Tieftemperaturteil 16, welcher mit dem gut wärmeleitenden Innenmantel 6 des Tiefkühlfachs 2 verbunden ist und einen Hochtemperaturteil 17, welcher für das Normalkühlfach die Kühlung bewirkt. Der Hochtemperaturteil 17 des Verdampfers liegt in der halbkreisförmigen Ausbuchtung 21 des Rippenkörpers 20. Der aus gut wärmeleitendem und korrosionsbeständigem Material, z. B. Aluminium, hergestellte Rippenkörper 20 besteht im wesentlichen aus einer Grundplatte 22, aus welcher die Ausbuchtung 21 herausragt, sowie aus mit der Grundplatte 22 verbundenen Reihen oberer Kühlrippen 23 und unterer Kühlrippen 24, welche sich oberhalb bzw. unterhalb der Ausbuchtung 21 befinden. Der Band 25 der Grundplatte 22 des Rippenkörpers 20 ist hinter dem Innenmantel 7 des Normalkühlfachs in der Isolation verankert. Damit ist der Hochtemperaturteil 17 des Verdampfers gegen Korrosion infolge Kondensation von Luftfeuchtigkeit aus dem gekühlten Raum hermetisch geschützt. Die Fortsetzung des Verdampfers 15 nach unten bildet der Gaswärmeaustauscher 14, in welchem zwischen dem warmen flüssigen Kältemittel und dem warmen Hilfsgasstrom einerseits und dem kalten, aus dem Verdampfer kommenden Hilfsgas-Kältemittel-Dampfgemisch ein Wärmeaustausch stattfindet. Dieser Wärmeaustausch ist für das gute Funktionieren des Kühlaggregats sehr wesentlich. Die Temperatur des Gaswärmeaustauschers 14 liegt größtenteils zwischen der Temperatur der Umgebung und des Normalkühlfaches und muß daher gegen beide isoliert werden. Oft wird aus diesem Grund der Gaswärmeaustauscher in die Rückwandisplation des Kühlmöbels verlegt. Da dies jedoch viel zusätzlichen Raum beansprucht und den Ein- und Ausbau des Kühlaggregates erschwert, ragt in Weiterbildung der Erfindung der Gaswärmeaustauscher in den Raum hinter der Rückwand 8 des Kühlschrankes hinein und ist dort im dargestellten Beispiel mit einer separaten Isolation 27 versehen Als Isolation 27 für den Gaswärmeaustauscher 14 kann mit Vorteil ein aus porösem und elastischem Material bestehender Isolierschlauch dienen, welcher vor dem Einbau des Kühlaggregates über das offene obere Ende des Verdampfers 15 gezogen und über den Gaswärmeaustauscher 14 geschoben wird.

Der Gaswärmeaustauscher 14 ist durch das Rohr 30-mit dem Lösungsbehälter 31 und dieses wiederum mit der Absorberrohrschlange 32 verbunden. Das an Kältemittel angereicherte Gasgemisch strömt aus dem Gaswärmeaustauscher durch das Rohr 30 und den Lösungsbehälter 31 in die Absorberrohrschlange 32. In der Absorberrohrschlange 32 wird das Hilfsgas an Kältemittel verarmt und gelangt durch die Verbindungsleitung 33 und den Gaswärmeaustauscher 14 in den Verdampfer 15. Die Isolation 4 des Kühlschrankes weist gegen hinten schlitzförmige Aussparungen 40 auf, welche den Ein-und/oder Ausbau des Verdampfers und somit des Kühlaggregates ermöglichen. Nach Einbau des Kühlaggregates 10 bzw. Einführen des Verdampfers 15 durch die Aussparungen 40 werden diese mittels des keilförmigen Verschlußteils 41, welches ebenfalls aus lsoliermaterial besteht, gegen außen dicht verschlossen. Um den Wärmeübergang zwischen Tieftemperaturverdampfer 16 und Tiefkühlfach-Innenmanel 6 zu verbessern, ist eine aus gut wärmeleitendem Material gefertigte Profilstange 18 dazwischengefügt. Die Profilstange 18 hat eine flache Seite, welche dem Tiefkühlfach-Innenmantel zugewandt ist, und ihm abgewandt eine halbkreisförmige Aussparung, welche eine große Kontaktfläche für das darin liegende Verdampferrohr 16 bietet. Da der Primär-Luftstrom, welcher beim Vorbeiströmen entlang und zwischen den Rippen der oberen Rippenreihe 23 abgekühlt wird, durch die Ausbuchtung 21 des Rippenkörpers 20 gegen das Innere des Normalkühlfachs verdrängt wird, erzeugt er eine Sekundärluftströmung, welche entlang der Rippen der unteren Rippenreihe 24 von unten nach oben gerichtet ist und sich dabei zunehmend abkühlend unterhalb der Ausbuchtung mit der Primärluftströmung vereinigt. Damit entstehen für die Wärmeübertragung ideale Voraussetzungen, da die Luft immer in die Richtung zur kältesten Stelle des Rippenkörpers, nämlich zur Ausbuchtung bzw. Verdampferrohr strömt.

Fig. 2 zeigt als ein weiteres Beispiel der Erfindung den Hörizontalschnitt durch einen Zweitemperaturkühlschrank 101, bei dem das Tiefkühlfach 102 seitlich angeordnet ist und einen Teil der Breite des Kühlschrankes einnimmt. Das Normalkühlfach 103 befindet sich neben dem Tiefkühlfach und unterhalb desselben. Das Verdampferrohr 104 des (nicht gezeigten) Absorptionskühlaggregates liegt parallel zur Rückwand 106 des Kühlschrankes und steht mit dem aus gut wärmeleitendem Material bestehenden Innenmantel 105 des Tiefkühlfachs in Kontakt. Der Rest oder die Fortsetzung des Verdampferrohres, welches als Hochtemperaturverdampfer funktioniert, liegt in der Ausbuchtung 108 des Rippenkörpers 107. Der Rippenkörper 107 ist aus gut wärmeleitendem Material hergestellt und trägt auch die Kühlrippen 109. Das rechtwinklig an den Verdampfer 104 anschließend Rohrstück 110 beinhaltet den Gaswärmeaustauscher. Dieser ist durch den aus Isoliermaterial bestehenden Teil 111 umschlossen. Den Schlitz 112 in der Rückwandisolation, durch welche der Verdampfer ein- und ausgebaut werden kann, verschließt ein Keil 118 aus Isoliermaterial. Der Rand des Rippenkörpers 107 ist in der Isolation 113 verankert.

Fig. 3 stellt einen Schnitt durch den Rippenkörper und den Verdampfer entlang der Linie 111-111 in Fig. 2 dar. Die Grundplatte 114 des Rippenkörpers 107 besteht in diesem Beispiel aus einem extrudierten Aluminiumprofil. Die Grundplatte 114 weist auf der Innenseite der Ausbuchtung 108 zwei Stege 115 zum Festhalten des Verdampferrohres 104 auf. Beim Einbau des Kühlaggregates werden die Stege 115 durch das Verdampferrohr 104 voraübergehend elastisch aufgespreizt. Auf der Frontseite der Grundplatte 114 befinden sich vier Stege 116, die durch streckenweises Herunterbiegen zum Festhalten der Kühlrippen 109 dienen. Der Rippenkörper kann aber selbstverständlich auch durch andere beliebige Methoden, wie z. B. Gießen, Kleben, Löten, Schweißen, Nieten, Schrauben hergestellt bzw. zusammengesetzt werden.

Zwischen der Ausbuchtung 21 bzw. 108 der Grundplatte 22 bzw. 114 und der Reihe der oberen Kühlrippen 23 bzw. 109 und der unteren Kühlrippen 24 bzw. 109 bestehenden Abstände, welche vorteilhafterweise mindestens 3 mm betragen. Die Tiefe der Kühlrippen 23, 24 bzw. 109 ist im wesentlichen gleich groß gewählt wie die Tiefe der Ausbuchtung 21 bzw. 108 des Rippenkörpers 20 bzw. 107. Dadurch wird eine optimale Größe des vom Rippenkörper 20 bzw. 107 beanspruchten Raumes erzielt.

## Patentansprüche

1. Kühlmöbel (1) mit Absorptionskühlaggregat (10), bei dem das Verdampferrohr (17, 104) oder ein Abschnitt desselben horizontal oder gegenüber der Horizontalen geneigt verläuft und eine oder mehrere aus gut wärmeleitendem Material bestehende oberflächenvergrößernde, den Wärmeübergang intensivierende Organe in Form von Rippenkörpern (20, 107) trägt, welche im wesentlichen aus einer zu einer Wand (7, 106) des Kühlmöbels (1) im wesentlichen parallel angeordneten Grundplatte (22, 114) und mit ihr wärmeleitend verbundenen, auf ihrer dem Kühlmöbelinneren zugewandten Fläche im wesentlichen vertikal verlaufend angeordneten Kühlrippen (23, 24, 109) bestehen, dadurch gekennzeichnet, daß die Grundplatte (22, 114) mindestens eine gegen das Kühlmöbelinnere gerichtete Ausbuchtung (21, 108) aufweist, in welche das Verdampferrohr (17, 104) oder der Abschnitt desselben eingepaßt ist.

2. Kühlmöbel nach Anspruch 1, dadurch gekennzeichnet, daß Kühlrippen (23, 24, 109) oberhalb und/oder unterhalb der Ausbuchtung (21, 108) des Rippenkörpers (20, 107) vorgesehen sind.

3. Kühlmöbel nach Anspruch 1 oder 2, dadurch gekennzeichnet, daß zwischen der Ausbuchtung (21, 108) des Rippenkörpers (20, 107) und den Kühlrippen (23,24,109) ein Abstand besteht.

4. Kühlmöbel nach Anspruch 3, dadurch gekennzeichnet, daß der Abstand zwischen der Ausbuchtung (21, 108) des Rippenkörpers (20, 107) und den Kühlrippen (23, 24, 109) mindestens 3 mm beträgt.

5. Kühlmöbel nach einem oder mehreren der Ansprüche 1 bis 4, dadurch gekennzeichnet, daß die Tiefe der Kühlrippen (23, 24, 109) im wesentlichen gleich der Tiefe der Ausbuchtung (21,108) des Rippenkörpers (20,107) ist.

6. Kühlmöbel nach einem oder mehreren der Ansprüche 1 bis 5, dadurch gekennzeichnet, daß der unberippte Rand (25) des Rippenkörpers (20, 107) in Isolationsteilen (4, 113) verankert ist.

7. Kühlmöbel nach einem oder mehreren der Ansprüche 1 bis 6, dadurch gekennzeichnet, daß die Ausbuchtung (21, 108) des Rippenkörpers (20, 107) so ausgebildet ist, daß sie in ihrem Inneren das Verdampferrohr (17, 104) auf mindestens der Hälfte seiner Mantelfläche umfaßt.

8. Kühlmöbel nach einem oder mehreren der Ansprüche 1 bis 7, dadurch gekennzeichnet, daß die Ausbuchtung (21, 108) des Rippenkörpers (20, 107) auf ihrer Innenfläche zum Festhalten des Verdampferrohres (17, 104) Stege (115) oder Nocken trägt.

9. Kühlmöbel nach einem oder mehreren der Ansprüche 1 bis 8, dadurch gekennzeichnet, daß in Isolationsteilen (4, 113) Schlitze (40, 112) zum Durchführen des Verdampfers (15, 104) vorhanden sind, welche durch Stücke (41, 118) aus Isoliermaterial verschlossen werden.

10. Kühlmöbel nach einem oder mehreren der Ansprüche 1 bis 9, dadurch gekennzeichnet, daß der Gaswärmeaustauscher (14, 110) des Kühlaggregates außerhalb der Isolationsteile (4, 113) angeordnet ist und eine separate Isolation (27, 111) trägt, welche vorzugsweise aus einem porösen elastischen Schlauch besteht.

## Claims

1. Refrigerator (1) with absorption refrigeration unit (10) the evaporator tube (17, 104) of which absorption refrigeration unit or a section of said evaporator tube being arranged horizontally or with a tilt to the horizontal and carrying one or more surface area enlarging means to intensify heat transfer, which are made of good heat conductive material and have the shape of finned bodies (20, 107) consisting essentially of a base plate (22, 114) arranged in essential parallel to a wall (7, 106) of the refrigerator (1) and of cooling fins (23, 24, 109) which are in essential vertically disposed and in heat-conductive joint to the base plate on that side of it directed towards the interior of the refrigerator, characterised thereby that the base plate (22, 114) defines at least one section which is convexly curved (21, 108) towards the interior of the refrigerator and into which curved section the evaporator tube (17, 104) or a section of it is fitted.

2. Refrigerator according to claim 1, characterised by cooling fins (23, 24, 109) being provided above and/or below the convexly curved section (21,108) of the finned body (20,107).

3. Refrigerator according to claim 1 or 2 characterised by a gap between the convexly curved section (21, 108) of the finned body (20, 107) and the cooling fins (23, 24,109).

4. Refrigerator according to claim 3, characterised by the gap between the convexly curved section (21, 108) and cooling fins (23, 24, 109) of the finned body being at least 3 mm.

5. Refrigerator according to one or several of the claims 1 to 4, characterised by the depth of the cooling fins (23, 24, 109) being essentially equal to the depth of the convexly curved section (21, 108) of the finned body (20, 107).

6. Refrigerator according to one or several of the claims 1 to 5, characterised by the unfinned edge (25) of the finned body (20, 107) being anchored in insulation parts (4, 113).

7. Refrigerator according to one or several of the claims 1 to 6, characterised thereby that the convexly curved section (21, 108) of the finned body (20,107) is so formed that it embraces by its inside at least half the circumference of the evaporator tube (17, 104).

8. Refrigerator according to one or several of the claims 1 to 7, characterised thereby that the convexly curved section (21, 108) of the finned body (20, 107) carries traverses (115) or cams on its inside to hold the evaporator tube (17, 104).

9. Refrigerator according to one or several of the claims 1 to 8, characterised by slots.(40, 112) in the insulation (4, 113) for passage of the evaporator tube (15, 104) therethrough and by plugs (41,118) of insulating material for plugging said slots.

10. Refrigerator according to one or several of the claims 1 to 9, characterised by the gas heat exchanger (14, 110) of the refrigeration unit being arranged outside of the insulation (4, 113) and carrying a separate insulation (27, 111) consisting preferably of porouse elastic hose.

## Revendications

1. Réfrigérateur (1) avec l'appareil de réfrigération à l'absorption (10) dont le tube d'évaporateur (17, 104) ou une section de ce tube est arrangé horizontalement ou incliné vers le horizontal et porte un ou plusieurs organes en matériel de haute conductivité thermique afin d'élargir la surface et d'intensifier ainsi la transmission de chaleur, organes en forme de corps ailettés (20, 107). consistant essentiellement d'une plaque de base (22, 114) qui est fondamentalement en parallel avec une paroi (7, 106) du réfrigérateur (1) et des ailettes de refroidissement (23, 24, 109) attachées fondamentalement en position verticale et d'une façon thermoconductive, au côté de la plaque de base (22, 114) qui est tournée vers l'intérieur du réfrigérateur, caractérisé du fait que la plaque de base possède au moins une section indentée (21, 108) vers l'intérieur du réfrigérateur dans laquelle le tube d'évaporateur (17, 104) ou une section de celui-ci est emboîtée.

2. Réfrigérateur selon revendication 1, caractérisé du fait que des ailettes de refroidissement (23, 24, 109) sont prévues au-dessus et/ou au-dessous de la section indentée (21, 108) du corps ailetté (20,107).

3. Réfrigérateur selon revendication 1 ou 2, caractérisé par un écart entre la section indentée (21, 108) et les ailettes de refroidissement (23, 24, 109) du corps ailetté (20,107).

4. Réfrigérateur selon revendication 3, caractérisé du fait que l'écart entre la section indentée (21, 108) et les ailettes (23, 24, 109) du corps ailetté est au moins 3 mm.

5. Réfrigérateur selon une ou plusieures des revendications 1 à 4, caractérisé du fait que la profondeur des ailettes de refroidissement (23, 24, 109) est essentiellement égale à la profondeur de la section indentée (21, 108) du corps ailetté (20,107).

6. Réfrigérateur selon une plusieures des revendications 1 à 5 caractérisé du fait que le bord non-ailetté (25) du corps ailetté (20, 107) est enraciné dans les parts d'isolation (4,113).

7. Réfrigérateur selon une ou plusieures des revendications 1 à 6 caractérisé du fait que la section indentée (21, 108) du corps ailetté (20, 107) est formée ainsi qu'elle embrasse à son côté intérieur au moins la moitié de la circonférence du tube d'évaporateur (17,104).

8. Réfrigérateur selon une ou plusieures des revendications 1 à 7 caractérisé du fait que la section indentée (21, 108) du corps ailetté (20, 107) porte des traverses (115) ou bien cames sur son côté intérieur pour tenir ferme le tube d'évaporateur (17, 104).

9. Réfrigérateur selon une ou plusieures des revendications 1 à 8 caractérisé par des fentes (40, 112) à travers l'isolation (4, 113) pour le passage du tube d'évaporateur (15, 104) et par bouchons (41, 118) en matériel isolant pour la fermeture de ces fentes.

10. Réfrigérateur selon une ou plusieures des revendications 1 à 9 caractérisé du fait que l'échangeur de chaleur à gas (14, 110) de l'appareil de réfrigération est arrangé à l'extérieur de l'isolation thermique (4,113) et porte une isolation séparée (27, 111) qui consiste préférablement d'un tuyau en matériel poreux et élastique.
